# EUROPÄISCHE PATENTSCHRIFT

(11) **EP 0 291 576 B1**
(45) Veröffentlichungstag und Bekanntmachung des Hinweises auf die Patenterteilung: **16.01.1991**
(21) Anmeldenummer: 87117932.1
(22) Anmeldetag: 04.12.1987
(51) Int. Cl.: A63B 49/08

(54) **Griff für Tennisschläger o. dgl.**
Handle for tennis rackets or the like
Poignée pour raquettes de tennis ou éléments similaires

(30) Priorität: 19.05.1987 DE 8707162 U
(43) Veröffentlichungstag der Anmeldung: 23.11.1988
(73) Patentinhaber: Kleylein, Horst, D-90429 Nürnberg (DE)
(72) Erfinder: Kleylein, Horst, D-90429 Nürnberg (DE)
(74) Vertreter: Merten, Fritz

(56) Entgegenhaltungen:
- WO-A-85/04592
- WO-A-87/01602
- BE-A- 707 926
- DE-U- 7 705 968
- DE-U- 8 608 907
- DE-U- 8 716 028
- GB-A- 2 154 454

## Beschreibung

Die Erfindung betrifft Griff-für Tennis- oder Squash-Schläger od.gl., der im Handbereich einen runden kantenfreien Querschnitt sowie eine konvexe Verdickung aufweist, die an ihren beiden Enden in je eine konkave Verjüngung übergeht. Ein Griff für Sportgeräte dieser Art ist beispielsweise aus dem deutschen Gebrauschsmuster 84 11 884.9 oder der entsprechenden deutschen Offenlegungsschrift 34 14293 bekannt. Aus diesen Veröffentlichungen geht auch hervor, daß zumindest die Oberflächenschicht des Griffes aus hautfreundlichem visko-elastischem Silikonkautschuk oder einem Werkstoff mit ähnlichen Eigenschaften bestehen soll.

Umfangreiche Versuche zur Weiterentwicklung dieses vorbekannten Griffes haben gezeigt, daß die angestrebte Anspassung der Grifform an die anatomischen und physiologischen Eigenschaften der Grifhand auf dem vorgezeichneten Wege tatsächlich optimal erreicht werden kann. Die erwähnte Ausgestaltung der Griffes führt zu einer enormen Entlastung der Armmuskulatur, die der sonst gefürchteten Verkrampfung und den daraus sich ergebenden Läsionen nicht nur vorbeugt, sondern die auch geeignet ist, eingetretene Schäden nachhaltig zu beheben.

Inzwischen wurden weitere Versuche in der angegebenen Richtung durchgeführt und es wurden erneut Verbesserungen und Optimierungen erzielt, die sowohl die Muskel- die Muskelentlastung infolge der Griffausgestaltung wie auch die Orientierung betreffen, die der Spieler während des Spieles bezüglich der Lage des Sportgerätes, also beispielsweise des Tennisschlägers, hat. Speziell in Bezug auf diesen zuletzt genannten Vorteil hat sich gezeigt, daß es sowohl auf die spezielle Ausgestaltung des Handbereiches des Griffes ankommt, wie auch auf die Ausgestaltung der Bereiche, die sich unmittelbar an den Griff anschließen. Es ist erstaunlich, wie sehr es bei Griffen dieser Art möglich ist, durch verhältnismäßig kleine Variationen eine weitere Optimierung zu erreichen.

Der Erfindung liegt die Aufgabe zugrunde, die aus den genannten Literaturstellen vorbekannten Griffe für Sportgeräte weiter zu optimieren. Zur Lösung dieser Aufgabe wird eine Kombination mehrerer Merkmale vorgeschlagen, nämlich einmal daß der Griff im Handbereich einen abgerundeten, kantenfreien Querschnitt sowie eine konvexe Querschnittsverdickung aufweist, die an ihren beiden Enden in je eine konkave Querschnittsverjüngung übergeht und zum anderen, daß die beiden konkaven Querschnittsverjüngungen jeweils in einen Tastbereich mit vieleckigem, insbesondere achteckigem Querschnitt übergehen. Die Tastbereiche sollen dabei vorzugsweise jeweils zwei einander gegenüberliegende Hauptflächen aufweisen, an die sich an jeder Längsseite schmale Nebenflächen anschließen. Sportgeräte der hier angegebenen Art, also beispielsweise Tennisschläger, die mit dem beschriebenen Griff ausgestattet sind, werden vorzugsweise einstückig hergestellt, wobei dann also der Griff einstückig in den Stiel des Sportgerätes übergeht. Gegebenenfalls kann auf das Ende des Griffes noch eine Abschlußkappe aufgesetzt sein, die den dort vorgesehenen Tastbereich bildet.

Für die Herstellung des Griffes gibt es mehrere Möglichkeiten, die hier vorgeschlagen werden. So kann der Griff als Ganzes aus aufgeschäumtem und gegebenenfalls durch Einlagen verstärktem thermoplastischem oder ausgehärtetem Werkstoff wie Kautschuk, Kunststoff oder insbesondere Silikongummi bestehen. Auf diese Weise ist es möglich, den Griff besonders leicht zu machen und ihm dennoch die erforderliche Festigkeit zu verleihen. Als Einlagen kommen Fasern einschließlich Glasfasern oder Kohlenstoffasern in Betracht, aber auch Drähte oder Profile aus Metall oder härteren, insbesondere biegefesteren Kunststoffen. Die Griffe können nach dem Gieß- oder Blasverfahren erzeugt werden. Selbstverständlich ist es auch möglich, auf das Ausschäumen der Werkstoffe zu verzichten und stattdessen kompakte Werkstoffe zu verwenden.

Andererseits kann es in gewissen Fällen erwünscht sein, bereits erzeugte Sportgeräte nachträglich mit dem erfindungsgemäßen Griff auszustatten. In solchen Fällen kann der Griff aus zwei Kunststoffhalbschalen bestehen, die spiegelbildlich zu einer in Richtung ihrer Längsachse verlaufenden Symmetrieebene ausgebildet sind. Diese Kunststoffhalbschalen können leicht auf Griffe beliebiger Form aufgesetzt und dort festgeklebt werden. Es muß betont werden, daß die Verwendung derartiger Halbschalen allerdings nicht auf das Nachrüsten bereits erzeugter Sportgeräte beschränkt ist. Auch bei der Neuherstellung von Sportgeräten können solche Kunststoffhalbschalen eingesetzt werden, wenn dies aus irgendwelchen, beispielsweise fabrikatorischen Gründen, erwünscht ist.

Nun ist es tatsächlich so, daß Tennisschläger mit acht-, eckiger Grifform bekannt sind. Diese vorbekannten Griffe reichen aber über den gesamten Handbereich und wirken gerade dadurch auf die Dauer störend und ermüdend, weil sich bei diesen Griffen nicht vermeiden läßt, daß bei langdauerndem Gebrauch unangenehme Druckstellen im Handinnenbereich auftreten. Bei den vorbekannten Schlägergriffen wurde versucht, diesen Effekt dadurch auszuschalten, daß die Griffe mit Lederband o.dgl. umwickelt werden. In lang ausgedehnten Tests hat sich aber gezeigt, daß es nicht möglich ist, das Auftreten der Druckstellen auf diese Weise völlig zu eliminieren und daß hier eine wesentliche Ursache der entstehenden Verkrampfung liegt. Erfindungsgemäß wird diese Erkenntnis ausgenutzt und es wird deshalb vorgeschlagen, den Griff mit einer Kombination der Merkmale "runder kantenfreier Querschnitt" sowie "konvexe Verdickung ... im Handbereich" und "Übergang der konkaven Verjüngungen in einen achteckigen Tastbereich" auszurüsten.

Eine weitere Verbesserung ergibt sich dadurch, daß der Griff zumindest im Bereich der konvexen Verdickung einen an der Oberfläche aufgerauhten Überzug aus viskoelastischem Silikongummi aufweist. Bereits früher wurde in der Offenlegungsschrift 34 14 293 vorgeschlagen, visko-elastischen Silikongummi zur Herstellung der Griffe oder des Griffüberzuges zu verwenden. Dabei sollte der Überzug Noppen, Rillen o.dgl. aufweisen und auf diese Weise besonders grifffreundlich gemacht werden. Inzwischen hat sich herausgestellt, daß es weitaus vorteilhafter ist, den Überzug lediglich aufzurauhen, also auf die erwähnten Noppen oder Rillen ganz zu verzichten. Ein solcher aufgerauhter Überzug ergibt ein frotteeähnliches Tastgefühl und hat sich als optimal erwiesen. Der Griff kann dabei zwei- oder mehrschichtig aufgebaut sein, wobei beispielsweise eine oder mehrere Innenschichten aus Kunststoffhartschaum vorhanden sind sowie eine äußere Schicht aus vorzugsweise aufgerauhtem Silikongummi.

Wie bereits oben vermerkt, kommt es auf die Ausgestaltung des Handbereiches in besonderem Maße an. Hier hat sich gezeigt, daß es wichtig ist, den Handbereich oval auszubilden, und daß das Verhältnis des großen Durchmessers zum kleinen Durchmesser dieser Ovalform zwischen 1,10 und 1,30 liegen soll. Soll der Griff mit einem aufgerauhten Silikongummiüberzug versehen werden, so ist darauf zu achten, daß diese erwähnten Verhältnisse auch nach dem Anbringen des Silikongummiüberzuges vorhanden sind, damit sie sich in der erwähnten Weise optimal auswirken. Übrigens hat sich gezeigt, daß ein derartiger Überzug aus aufgerauhtem Silikongummi leicht und vorteilhaft aufgebracht werden kann, indem von entsprechend dimensionierten Schlauchstücken aus diesem Werkstoff ausgegangen wird, welche zum Aufbringen einige Minuten in ein geeignetes Lösungsmittel, beispielsweise Dichlormethan, Chloroform o.dgl. gelegt werden. Bei dieser Behandlung quillt der Silikongummi auf und läßt sich dann leicht über den Schlägergriff schieben. Beim Trocknen verdampft das Lösungsmittel wieder, wobei der Gummi-ohne seine Eigenschaften zu verändern-schrumpft und sich fest an die Konturen des Griffes anlegt. Allerdings ist es auch möglich, den Überzug auf andere Weise aufzubringen, beispielsweise durch Aufsprühen, Aufgießen oder Aufsintern.

Auch die Ausbildung der Flächen des Tastbereiches ist von großer Bedeutung. Wie bereits gesagt, sollen diese Tastbereiche jeweils zwei einander gegenüberliegende breite Flächen (Hauptflächen) aufweisen, an die sich an jeder Längsseite schmale Flächen (Nebenflächen) anschließen. Als optimale Bemessung kann gelten, daß die Hauptflächen eine Breite von 15-25 mm und die Nebenflächen eine Breite von 10-15 mm aufweisen. Diese genannten Abmessungen sollen vorzugweise nicht in beliebiger Weise miteinander kombiniert werden sondern so, daß bei einer Breite der Hauptfläche von 25 mm die Nebenfläche 15 mm betragen soll und bei einer Breite der Hauptflächen von 15 mm die Nebenflächen 10 mm breit sein sollen.

Wesentliche Bedeutung im Rahmen der vorliegenden Erfindung kommt der aufgerauhten Oberfläche des Griffes oder Griffüberzuges zu. Eine Möglichkeit, einen derartigen Überzug herzustellen, besteht darin, den Überzug aus einem elastomeren Werkstoff, vorzugsweise Silikongummi, herzustellen, in den teilchenförmige Einlagerungen eingebettet sind. Diese teilchenförmigen Einlagerungen können ebenfalls aus Kunststoff bestehen, beispielsweise aus durch Vernetzung ausgehärtetem Silikongummi. Dabei ist es vorteilhaft, wenn die Teilchengröße der Einlagerungen 1-2,5 mm und der Gehalt an eingelagerten Teilchen 10-40 Gew.% beträgt. Als besonders günstig hat es sich erwiesen, wenn die eingelagerten Teilchen eine längliche Form haben und wenn das Verhältnis von Breite zu Länge der Teilchen 1:2-3 beträgt. Es ist bereits vorgeschlagen worden, Überzüge aus Silikongummi mit eingelagerten Teilchen herzustellen. Dabei sollten jedoch die eingelagerten ausgehärteten Silikongummiteilchen eine sorgfältig ausgesuchte Größen-Fraktion bilden, welche im Größenbereich von 0,1 bis 1 mm liegt. Bei weiteren Versuchen hat sich jedoch gezeigt, daß dieser Größenbereich gar nicht so optimal ist, wie es zunächst schien. Insbesondere die hier vorgeschlagenen länglichen Teilchen des oben angegebenen Größenbereiches sind weitaus vorteilhafter. Die Teilchen richten sich beim Weiterverarbeiten der Masse zu Schläuchen, Folien od.dgl. so aus, daß sie angenähert parallel zur Oberfläche liegen und dabei dem Werkstoff ein frotteeähnliches Aussehen verleihen.

Die erwünschte Griffoberfläche kann dabei dadurch hergestellt werden, daß der Überzug aus einem Schlauchstück oder einem Wickelband aus dem erwähnten aufgerauhten Material besteht. Das Material kann aber auch, da es noch teilweise thermoplastisch ist, durch Aufspritzen oder Aufsintern, letzteres etwa im Wirbelbett-Sinterverfahren, aufgebracht werden. Es kann aber schließlich auch aufgegossen werden.

Eine weitere Möglichkeit besteht darin, den Griff zunächst aus einem beliebigen Werkstoff, vorzugsweise Kunststoff, herzustellen und ihn dann oberflächlich mit stückigem Material, beispielsweise den bereits erwähnten zerkleinerten thermoplastischen Teilchen, zu beschichten. Diese Teilchen können dann festgeklebt oder auch aufgesintert werden. Über diesen so vorpräparierten Griff wird dann eine dünne Haut aus thermoplastischem Werkstoff, vorzugsweise Silikongummi, gezogen und dieser aufgeschrumpft. Beim Aufschrumpfen legt sich die Haut eng an, wobei sich die zuvor aufgebrachten Teilchen in die Haut eindrücken. Es entsteht auf diese Weise ebenfalls das gewünschte Produkt.

Des weiteren wird vorgeschlagen, daß der Griffüberzug porös ist. Ein derartiger poröser Überzug kann aus Silikongummi (aber auch aus anderen thermoplastischen Werkstoffen) dadurch hergestellt werden, daß der Überzug in wenigstens einer Richtung gedehnt wird. Gerade derartige Überzüge bieten sich im vorliegenden Falle an, da beim Aufschrumpfen von Schlauchstücken, aber auch beim Umwickeln des Griffes mit einem Band leicht eine hinreichende Dehnung verwirklicht werden kann.

Die Erfindung wird im folgenden anhand der beigefügten Zeichnung näher erläutert. Es stellen dar:
Fig. 1 eine Draufsicht auf einen Tennisschläger, der mit dem erfindungsgemäßen Griff ausgestattet ist;
Fig. 2 eine vergrößerte Draufsicht auf den Drittgriff gemäß Fig. 1,
Fig. 3 eine perspektivische Ansicht des Griffes gemäß Fig. 2 in ganzheitlicher Form;
Fig. 4 eine perspektivische Ansicht des Griffes gemäß Fig. 2, bestehend aus zwei Halbschalen.

Der in Fig. 1 dargestellte Tennisschläger besteht aus dem Schlägerrahmen (1), der über das Herzstück (2) den Stiel (3) von dort schließlich in den Griff (4) übergeht. Der Schlägerrahmen sowie das Herzstück und der Stiel werden normalerweise aus glasfaserverstärktem Polyesterharz oder vergleichbaren Werkstoffen hergestellt. Der Schlägerrahmen ist dabei in bekannter Weise mit einem in der Zeichnung nicht dargestellten Gitter bespannt.

Der Griff (4) weist im Handbereich (5) einen abgerundeten kantenfreien Querschnitt sowie eine konvexe Querschnittsverdickung (6) auf, die an ihren beiden Enden in je eine konkave Querschnittsverjüngung (7, 8) übergeht. Diese beiden Verjüngungen gehen nun jeweils in einen achteckigen Tastbereich (9 und 10) über, von denen im dargestellten Ausführungsbeispiel der Tastbereich (9) wesentlich länger ausgebildet ist als der am hinteren Ende befindliche Tastbereich (10).

Bei der in Fig. 3 dargestellten Ausführungsform ist der Griff ganzheitlich, also aus einem Stück mit dem Stiel (3) des Sportgerätes hergestellt. Bei der in Fig. 4 dargestellten Ausführungsform besteht der Griff aus zwei Kunststoffhalbschalen (11 und 12), die spiegelbildlich zu einer in Richtung der Längsachse verlaufenden Symmetrieebene ausgebildet sind. Diese Symmetrieebene fällt naturgemäß mit der Nut (13) zusammen, in der die beiden Halbschalen (11 und 12) aneinanderstoßen.

Die Zeichnung läßt erkennen, daß der Griff im gesamten Handbereich oval ausgebildet ist. Dabei soll das Verhältnis des großen Durchmessers zum kleinen Durchmesser an jeder Stelle des Handbereiches zwischen 1,10 und 1,30 liegen.

Die Flächen des Tastbereiches sind ebenfalls in besonderer Weise ausgestaltet. Insbesondere die Fig. 2-4 lassen erkennen, daß die Tastbereiche (9 und 10) breitere Hauptflächen (14 und 15) sowie daran angrenzende schmälere Nebenflächen (16-19) aufweisen. Als optimal hat sich erwiesen, wenn die breiten Abmessungen dieser Flächen wie folgt sind:

Die Länge der Flächen ist unkritisch; sie richtet sich nach der Nenngröße des Griffes und kann beliebig variieren.

## Patentansprüche

1. Griff für Tennis- oder Squash-Schläger od.gl., der im Handbereich einen abgerundeten kantenfreien Querschnitt sowie eine konvexe Querschnittsverdickung (6) aufweist, die an ihren beiden Enden in je eine konkave Querschnittsverjüngung (7, 8) übergeht, dadurch gekennziechnet, daß die beiden konkaven Querschnittsverjüngen (7, 8) jeweils in einen Tastbereich (9, 10) von vieleckigem, insbesondere achteckigem Querschnitt übergehen.

2. Griff nach Anspruch 1, dadurch gekennzeichnet, daß die Tastbereiche (9, 10) jeweils zwei einander gegenüberliegende Hauptflächen (14,15) aufweisen, an die sich an jeder Längsseite schmale Nebenflächen (16 bis 19) anschließen.

3. Griff nach Anspruch 1 oder 2, dadurch gekennzeichnet, daß der Griff (4) einstückig in den Steil (3) des Sportgerätes übergeht.

4. Griff nach einem der Ansprüche 1 bis 3, dadurch gekennzeichnet, daß wenigstens eine Oberflächenschicht des Griffes aus aufgeschäumtem und gegebenenfalls durch Einlagen verstärktem thermoplastischem oder ausgehärtetem Werkstoff, wie Kautschuk, Kunststoff oder insbesondere Sililongummi besteht.

5. Griff nach einem der Ansprüche 1 bis 4, dadurch gekennzeichnet, daß der Griff (4) zwei- oder mehrschichtig aufgebaut ist.

6. Griff nach einem der Ansprüche 1 bis 5, dadurch gekennzeichnet, daß der Griff (4) eine oder mehrere Innenschichten aus Kunststoff-Hartschaum sowie eine äußere Schicht aus Silikongummi aufweist.

7. Griff nach einem der vorausgehenden Ansprüche, dadurch gekennzeichnet, daß der Griff (4) an seiner Oberfläche aufgerauht ist.

8. Griff nach einem der vorausgehenden Ansprüche, dadurch gekennzeichnet, daß auf das Ende des Griffes eine Abschlußkappe aufgesetzt ist, die den dort vorgesehenen Tastbereich bildet.

9. Griff nach Anspruch 1 oder 2, dadurch gekennzeichnet, daß der Griff (4) aus zwei Kunststoff-Hartschalen (11, 12) besteht, die spiegelbildlich zu einer in Richtung ihrer Längsachse verlaufenden Symmetrieebene ausgebildet sind.

10. Griff nach einem der vorausgehenden Ansprüche, dadurch gekennzeichnet, daß der Griff zumindest im Bereich der konvexen Verdickung (6) einen an der Oberfläche aufgerauhten Überzug aus visko-elastischem Silikongummi aufweist.

11. Griff nach Anspruch 10, dessen Überzug aus elastomerem Werkstoff, vorzugsweise Silikongummi mit teilchenförmigen Einlagerungen besteht, dadurch gekennzeichnet, daß die Teilchengröße der Einlagerungen 1-2,5 mm und der Gehalt an eingelagerten Teilchen 10-40 Gew.% beträgt.

12. Griff nach Anspruch 11, dadurch gekennzeichnet, daß die eingelagerten Teilchen eine längliche Form haben und daß das Verhältnis von Breite zu Länge der Teilchen 1:2 bis 3 beträgt.

13. Griff nach einem der vorausgehenden Ansprüche, dadurch gekennzeichnet, daß der Überzug ein Schlauchstück oder ein Wickelband ist.

14. Griff nach einem der Ansprüche 1 bis 12, dadurch gekennzeichnet, daß der Überzug aufgespritzt, aufgesintert oder aufgegossen ist.

15. Griff nach einem der vorausgehenden Ansprüche, dadurch gekennzeichnet, daß der Überzug porös ist.

16. Griff nach einem der vorausgehenden Ansprüche, dadurch gekennzeichnet, daß der Griffüberzug aus mehreren Schichten besteht, wobei die äußere Schicht hautdünn und aufgeschrumpft ist und wobei zwischen der äußeren und der darunterliegenden Schicht Teilchen geeigneter Korngröße zur Erzeugung einer Oberflächenrauhigkeit eingelagert sind.

17. Griff nach einem der vorausgehenden Ansprüche, dadurch gekennzeichnet, daß der gesamte Handbereich oval ausgebildet und daß das Verhältnis des großen Durchmessers zum kleinen Durchmesser 1,10 bis 1,30 beträgt.

18. Griff nach einem der vorausgehenden Ansprüche, dadurch gekennzeichnet, daß die Flächen der Tastbereiche folgende Breitenabmessungen aufweisen:

## Revendications

1. Poignée pour raquettes de tennis ou de squash, ou éléments similaires, qui possède dans la région de la main une section arrondie et sans arêtes ainsi qu'un épaississement (6) convexe de la section, qui se transforme à chacune de ses deux extrémités en un étranglement concave (7, 8) de la section, caractérisée par le fait que chacun des deux étranglements concaves (7, 8) de la section se transforment en une zone de toucher (9, 10) de section polygonale, en particulier octagonale.

2. Poignée selon revendication 1, caractérisée par le fait que les zones de toucher (9, 10) possèdent chacune deux surfaces principales (14, 15) qui se font faces et auxquelles d'étroites surfaces secondaires (16 à 19) sont adjacentes à chaque côté longitudinal.

3. Poignée selon revendication 1 ou 2, caractérisée par le fait que la poignée (4) fait pièce avec le manche (3) de l'équipement sportif.

4. Poignée selon l'une des revendications 1 à 3, caractérisée par le fait que au moins une couche de la surface de la poignée est constituée d'un matériau moussé, thermoplastique ou durci, comme caoutchouc, plastique ou, en particulier, caoutchouc silicone, et, selon le cas, renforcé par des insertions.

5. Poignée selon l'une des revendications 1 à 4, caractérisée par le fait que la poignée (4) est constituée de deux ou de plusieurs couches.

6. Poignée selon l'une des revendications 1 à 5, caractérisée par le fait que la poignée (4) est constituée d'une ou de plusieurs couches intérieures de mousse plastique à haute résistance ainsi que d'une couche extérieure de caoutchouc silicone.

7. Poignée selon l'une des revendications précédentes, caractérisée par le fait que la surface de la poignée (4) est rugueuse.

8. Poignée selon l'une des revendications précédentes, caractérisée par le fait que un capuchon est monté à l'extrémité de la poignée, qui constitue la zone de toucher prévue à cet endroit.

9. Poignée selon revendication 1 ou 2, caractérisée par le fait que la poignée (4) est constituée de deux monocoques rigides en plastique (11, 12) qui sont formées de façon inversée envers un plan de symétrie qui va dans la direction de l'axe longitudinal des monocoques.

10. Poignée selon l'une des revendications précédentes, caractérisée par le fait que la poignée possède au moins dans la zone de l'épaississement convexe (6) un revêtement à surface rugueuse de caoutchouc silicone visco-élastique.

11. Poignée selon revendication 10, dont le revêtement consiste en un matériau élastomère, de préférence en caoutchouc silicone, avec des inclusions en forme de particules, caractérisée par le fait que la grosseur des particules des inclusions est de 1-2,5 mm et que le contenu en particules incluses comprend de 10 à 40 pourcents en poids.

12. Poignée selon revendication 11, caractérisée par le fait que les particules incluses ont une forme oblongue et que le rapport largeur-longueur des particules est de 1:2 jusqu'à 3.

13. Poignée selon l'une des revendications précédentes, caractérisée par le fait que le revêtement est un morceau de tuyau ou un ruban enroulé.

14. Poignée selon l'une des revendications 1 à 12, caractérisée par le fait que le revêtement a été pulvérisé, fritté ou coulé sur la poignée.

15. Poignée selon l'une des revendications précédentes, caractérisée par le fait que le revêtement est poreux.

16. Poignée selon l'une des revendications précédentes, caractérisée par le fait que le revêtement est constitué de plusieurs couches, la couche extérieure étant fine comme une peau et frettée, et des particules de grosseur appropriée de grain étant incluses entre la couche extérieure et la prochaine couche inférieure, afin de créer une surface rugueuse.

17. Poignée selon l'une des revendications précédentes, caractérisée par le fait que toute la région de la main a une forme ovale et que le rapport grand diamètre-petit diamètre comprend 1,10 à 1,30.

18. Poignée selon l'une des revendications précédentes, caractérisée par le fait que les dimensions de largeur des surfaces des zones de toucher sont les suivantes:

## Claims

1. Handle for tennis or squash rackets, or the like, which in the area of the hand has a rounded, edge- free cross section and a convex, thickened portion (6) of the cross section, which on either end changes into a concave, depressed portion (7, 8) of the cross section, characterized in that each of the two concave, depressed portions (7, 8) of the cross section changes into a touch area (9, 10) of polygonal, in particular octagonal cross section.

2. Handle according to claim 1, characterized in that each of said touch areas (9, 10) has two opposed main surfaces (14, 15), adjacent to each longitudinal side of which there are narrow secondary surfaces (16 to 19).

3. Handle according to claim 1 or 2, characterized in that the handle (4) in one piece changes into the shaft (3) of the athletic equipment.

4. Handle according to any of claims 1 to 3 characterized in that at least one surface layer of the handle consists of a foamed, thermoplastic or cured material, such as caoutchouc, synthetic material or, in particular, silicone rubber, possibly reinforced by inserts.

5. Handle according to any of claims 1 to 4, characterized in that the handle (4) is made of two or more layers.

6. Handle according to any of claims 1 to 5, characterized in that the handle (4) has one or more inner layers of high-resistance foamed plastics and one outer layer of silicone rubber.

7. Handle according to any of the preceding claims, characterized in that the surface of the handle (4) is roughened.

8. Handle according to any of the preceding claims, characterized in that a cover cap is mounted onto the end of the handle and that said cover cap forms the touch area provided in that place.

9. Handle according to claim 1 or 2, characterized in that the handle (4) consists of two plastic shells (11, 12) formed in mirror-inverted position in relation to a plane of symmetry running in the direction of their longitudinal axis.

10. Handle according to any of the preceding claims, characterized in that the handle has at least in the area of the convex, thickened portion (6) a coating of viscoelastic silicone rubber having a roughened surface.

11. Handle according to claim 10, whose coating consists of elastomer material, preferably silicone rubber, with particle-shaped inclusions, characterized in that the particle size of the inclusions is 1-2.5 mm and the content of included particles is 10-40 percent in weight.

12. Handle according to claim 11, characterized in that the included particles are of oblong shape and that the ratio of width to length of the particles is 1:2 to 3.

13. Handle according to any of the preceding claims, characterized in that the coating is a piece of hose or a wound ribbon.

14. Handle according to any of claims 1 to 12, characterized in that the coating is moulded, sintered or cast onto the handle.

15. Handle according to any of the preceding claims, characterized in that the coating is porous.

16. Handle according to any of the preceding claims, characterized in that the coating consists of several layers, the outermost layer being skin-thin and shrink-fitted, and in that particles of suitable grain size are included between the outer layer and the layer underneath it, in order to create a rough surface.

17. Handle according to any of the preceding claims, characterized in that the entire hand area is of oval shape and that the ratio of large diameter to small diameter is 1.10 to 1.30.

18. Handle according to any of the preceding claims, characterized in that the width dimensions of the surfaces of the touch areas are as follows.
